# FASCICULE DE BREVET EUROPEEN

(11) **EP 2 244 884 B1**
(45) Date de publication et mention de la délivrance du brevet: **01.10.2014**
(21) Numéro de dépôt: 09719819.6
(22) Date de dépôt: 25.02.2009
(51) Int. Cl.: B41M 3/14, B44F 1/10, B42D 15/00

(54) **DOCUMENT COMPORTANT UNE MARQUE DE SÉCURITÉ À PERCEPTION VISUELLE VARIABLE**
DOKUMENT MIT SICHTBAREM UND VARIABLEM SICHERHEITSZEICHEN
DOCUMENT INCLUDING A VARIABLE VISUALLY PERCEPTIBLE SECURITY MARK

(30) Priorité: 25.02.2008 FR 0801008
(43) Date de publication de la demande: 03.11.2010
(73) Titulaire: Oberthur Fiduciaire SAS, 75008 Paris (FR)
(72) Inventeur: ANSEL, Benoît, F-35000 Rennes (FR); BORDE, Xavier, F-35410 Osse (FR); LE BOZEC, Hubert, F-35135 Chantepie (FR); REAU, Régis, F-35520 La Chapelle des Fougeretz (FR)
(74) Mandataire: Regimbeau
(86) Numéro de dépôt international: PCT/FR2009/000203
(87) Numéro de publication internationale: WO 2009/112723

(56) Documents cités:
- WO-A-90/06539
- US-A- 5 289 547
- US-A1- 2002 152 928
- US-A1- 2005 127 336
- FERINGA BEN L ET AL.: "Organic Materials for Reversible Optical Data Storage" TETRAHEDRON, vol. 49, no. 37, 1993, pages 8267-8310, XP002500634
- CHOI HYUNBONG ET AL.: "Selective photoswitching of a dyad with diarylethene and spiropyran units" TETRAHEDRON, vol. 61, 2005, pages 3719-3723, XP002500635

## Description

La présente invention est relative à un document, notamment fiduciaire, qui comporte en surface au moins un signe de sécurité à perception visuelle variable.

Par l'expression « signe de sécurité », on entend une marque de quelque forme que ce soit (texte, chiffres, dessins, quadrillage, etc.) qui a ou non une signification, et dont la nature et/ou la manière de l'apposer sur le document a été faite pour rendre la reproduction du document particulièrement complexe, voire impossible.

De même, par « à perception visuelle variable », on entend que ce signe de sécurité est perçu par l'observateur, selon les conditions mises en oeuvre pour cette observation, au moins de deux manières différentes.

Ainsi, une encre à effets optiques variables (en anglais « Optical Variable Ink ») répond à cette qualification car, selon l'angle de visualisation, au moins deux perceptions de couleurs différentes sont possibles.

Dans le domaine fiduciaire, l'un des axes de recherche de nouveaux moyens de sécurités les plus investis est celui qui consiste à mettre au point des éléments aisément indentifiables par l'homme de la rue, mais avec un niveau de complexité élevé en termes d'élaboration.

Ainsi, les encres d'impression fiduciaire destinées à obtenir des effets visuels sécuritaires (irisation, changement de couleurs selon l'angle d'observation etc...) sont des mélanges de substances difficiles à obtenir et/ou dont la formulation est complexe.

Le niveau de sécurité des encres, en théorie introuvable pour le quidam, est encore nettement renforcé par les techniques d'impression complexes, spécifiques à l'imprimerie fiduciaire. En effet, il y a tout d'abord un niveau très pointu de conception graphique des éléments de sécurité en question, ainsi qu'une large palette de techniques d'impression (offset, sérigraphie, taille-douce, flexographie, typographie...) pour les mettre en oeuvre.

Enfin, la combinaison de techniques entre elles permet d'obtenir des finesses de design, des imbrications de motifs, des alliances d'effets très difficiles à reproduire avec un matériel standard d'imprimerie de labeur, et encore plus facilement détectable (lorsqu'il s'agit de contrefaçon, de falsification), quand on fait appel à du matériel de reproduction grand public (scanner, imprimantes laser ou jet d'encre couleur etc...).

Pour allier simplicité de l'effet et difficulté d'élaboration, donc de reproduction, d'un élément de sécurité fiduciaire, il faut donc associer la complexité des substances et l'originalité des effets qu'elles présentent avec la difficulté de la mise en oeuvre, mais aussi la complexité des moyens de révélation le cas échéant (s'ils existent).

Ce dernier point peut sembler contradictoire avec l'objectif initial que l'élément soit aisément identifiable par un individu quelconque. Ainsi, demander à l'homme de la rue de s'équiper de moyens complexes et chers pour distinguer les valeurs, les documents authentiques de ceux imités, n'aurait pas de sens.

Mais a contrario, de nombreux commerces sont équipés de lampes à rayons ultra-violets (longueur d'onde égale à 365 nm).

Pour améliorer la « sécurisation » de documents fiduciaires, on a déjà décrit des composés qui se transforment sous l'effet de photons en des composés colorés.

Dans le document EP-A-0 327 788 par exemple, on décrit l'utilisation de composés de la famille des spiropyranes, des fulgides et des spiro-indolizines, dans la fabrication d'encres photochromes pour une application dans le domaine fiduciaire. Les encres obtenues, invisibles à l'oeil nu, deviennent visibles après une exposition sous lampe UV.

Dans le document JP-A-2004/277 968, on décrit l'utilisation d'un composé photochrome de la famille des diaryléthènes dans la fabrication d'une encre photochrome qui, incolore initialement, devient bleue lorsqu'elle est exposée à la lumière du soleil.

Dans le document JP-A-2004/277 969, on décrit l'utilisation d'un composé photochrome de la famille des diaryléthènes dans la fabrication d'une encre photochrome qui, rose initialement, devient violette lorsqu'elle est exposée à la lumière du soleil.

Le document US-A-20050127336 propose de vérifier des documents de sécurité tels que des billets de banque avec des marques changeant de couleur comprenant des photothermochromes.

Le document US-A-5289547 traite de l'authentification d'articles comprenant un mélange de photothermochromes.

L'article Tetrahedron Vol. 49 (1993), No. 37, pp. 8267-8310 se rapporte à des matériaux organiques pour le stockage réversible de données optiques.

L'article Tetrahedron Vol. 61 (2005), pp. 3719-3723 se rapporte au phénomène de photocommutation sélective d'une dyade comportant des unités diarylethene et spiropyrane.

La présente invention a pour but principal d'améliorer encore la sécurité de documents, notamment fiduciaire, qui comportent en surface au moins un signe de sécurité à perception visuelle variable.

Un autre but est de proposer un document dont l'authenticité et, a contrario, la falsification, est facilement contrôlable au moyen d'appareils simples, peu coûteux et largement répandus.

Ainsi, selon un premier aspect, l'invention concerne un document, notamment fiduciaire, qui comporte en surface une marque de sécurité à perception visuelle variable, caractérisé par le fait que ladite marque est constituée d'un matériau qui inclut une partie possédant des propriétés photochromes et une autre partie possédant des propriétés photothermochromes.

Grâce à cette caractéristique, on élève le niveau de sécurité du document comparativement à un document intégrant seulement un matériau photochrome.

En effet, l'inclusion de ce seul matériau conduit à un niveau binaire de sécurité, alors que sa combinaison avec un matériau photothermochrome aboutit à un niveau ternaire, voire supérieure, de sécurité.

Selon une première variante de réalisation, le matériau contient une première substance photochrome, ainsi qu'une seconde substance photothermochrome.

Conformément à des modes préférés de réalisation de cette variante :
- lesdites première et seconde substances sont mélangées au sein dudit matériau ;
- lesdites première et seconde substances forment des couches distinctes et superposées au sein dudit matériau ;
- lesdites première et seconde substances présentent les caractéristiques suivantes :
   - elles sont, dans un état initial à la lumière du jour, incolores ou colorées ;
   - elles adoptent chacune une couleur différente quand elles sont soumises à une lumière de longueur d'onde λ₁, de sorte que la couleur perçue est alors la combinaison desdites couleurs différentes, ces couleurs étant elles-mêmes différentes de celles de l'état initial ;
   - ladite deuxième substance revient à son état initial quand elle est soumise à un traitement thermique ;
   - ladite première substance revient à son état initial quand elle est soumise à une lumière de longueur d'onde λ₂, λ₂ étant différente de λ₁ ;
- ladite première substance répond, à l'état initial incolore, à la formule (la) suivante : et, à l'état coloré, à la formule (Ib) suivante : formules dans lesquelles :
   - R₁ et R₂, identiques ou différents, représentent indépendamment l'un de l'autre un radical alkyle substitué ou non par des groupements hétéroatomiques ;
   - les groupements X et Y identiques ou différents, représentent indépendamment l'un de l'autre des hétéroatomes ou des groupements méthylènes substitués ou non par des radicaux alkyles, cycloalkyles, des cycles aromatiques, ou des hétéroatomes.
   - le groupement Z représente un hétéroatome ou un groupement méthylène substitué ou non par des groupements donneurs ou accepteurs d'électrons. dans laquelle :
      - le groupement R est un hydrogène ou un halogène ;
      - R₁ et R₂, identiques ou différents, représentent indépendamment l'un de l'autre un radical alkyle substitué ou non par des groupements hétéroatomiques ;
      - R₃ et R₄, identiques ou différents, représentent indépendamment l'un de l'autre des groupements donneurs ou accepteurs d'électrons ;
      - X et Y sont des hétéroatomes ou des groupements méthylènes substitués ou non par des radicaux alkyles, cycloalkyles, des cycles aromatiques, ou des hétéroatomes.
      - ladite première substance répond, à l'état initial incolore à la formule (IIIa) suivante :
   et, à l'état coloré, à la formule (IIIb) suivante :
- ladite première substance répond, à l'état initial incolore, à la formule (IVa) suivante : et, à l'état coloré, à la formule (IVb) suivante : formules dans lesquelles R₁, R₃ ef R₄, identiques ou différents, représentent indépendamment l'un de l'autre des radicaux alkyles, cycloalkyles, un cycle aromatique, un cycle hétéroaromatique, substitués ou non par des groupements hétéroatomiques.
- ladite première substance répond, à l'état initial incolore, à la formule (V) suivante : dans laquelle R₁, R₃, R₄, R₅ et R₆, identiques ou différents, représentent indépendamment l'un de l'autre des radicaux alkyles, cycloalkyles, un cycle aromatique, un cycle hétéroaromatique, substitués ou non par des groupements hétéroatomiques.
- ladite première substance répond, à l'état initial incolore, à la formule (VIa) suivante : et, à l'état coloré, à la formule (Vlb) suivante :
- ladite seconde substance répond, à l'état initial incolore, à la formule (VIIa) suivante : et, à l'état coloré, à la formule (VIIb) suivante : formules dans lesquelles :
   - R₁, R₂, identiques ou différents, représentent indépendamment l'un de l'autre des groupements donneurs ou accepteurs d'électrons ;
   - les groupements R₃, R₄ et R₅, identiques ou différents, représentent indépendamment l'un de l'autre des groupements donneurs ou accepteurs d'électrons ;
   - les groupements X, Y et Z, identiques ou différents, représentent indépendamment l'un de l'autre un hétéroatome ou un groupement méthylène substitué ou non par des radicaux alkyles, cycloalkyles.
   - ladite seconde substance, à l'état initial incolore, répond à la formule (VIII) suivante : dans laquelle :
      - R₁, R₂, identiques ou différents, représentent indépendamment l'un de l'autre des groupements donneurs ou accepteurs d'électrons ;
      - les groupements R₃, R₄, R₅, R₆ et R₇ identiques ou différents, représentent indépendamment l'un de l'autre des radicaux alkyles, cycloalkyles, substitués ou non par des groupements hétéroatomiques.
      - ladite seconde substance, à l'état initial incolore, répond à la formule (IXa) suivante : et, à l'état coloré, à la formule (IXa) suivante :
      - ladite seconde substance répond, à l'état initial incolore, aux formules (Xa) et (Xb) suivantes :
      - ledit matériau contient une seule et même substance qui possède à la fois des propriétés photochromique et photothermochromique.
      - ladite substance répond, à l'état initial incolore, à la formule (XI) suivante : n étant un entier compris entre 1 et 20.

D'autres caractéristiques et avantages de l'invention apparaîtront à la lecture de la description qui va suivre d'un mode de réalisation préférentiel.

Cette description sera faite en référence à :
- la figure 1 annexée qui est un schéma illustrant la manière dont, conformément à l'invention, un mélange de produits change de couleur, selon les conditions opératoires d'observation ;
- et à la figure 2 qui, montre les états successifs d'une molécule utilisable dans le cadre de l'invention.

Dans un mode de réalisation avantageux, le signe du document selon l'invention est appliqué sur ce dernier par toute méthode d'impression connue adéquate.

Préférentiellement, la (les) substance(s) active(s) seront incorporées dans un véhicule imprimable tel qu'une encre, un vernis incolore, par exemple utilisable en impression par flexographie.

Quand les première et deuxième substances forment chacune des couches superposées, la couche superficielle présente une densité de substance dosée de telle manière que l'effet visuel perçu par l'observateur résulte de la combinaison de l'effet visuel de chaque couche.

En d'autres termes, la couche supérieure n'est pas suffisamment épaisse et/ou dense pour masquer la substance de la couche inférieure.

### I - Utilisation d'une première substance photochrome et d'une deuxième substance photothermochrome.

De préférence, les deux substances actives sont initialement incolores et sont aptes à changer de couleur dans la même gamme de longueur d'onde (λ₁ ± 50 nm). La substance active appartenant à la classe des photothermochromes, peut revenir incolore à température ambiante dans un délai relativement court (par exemple de l'ordre de 10 minutes). L'autre substance active, appartenant à la classe des photochromes, redevient incolore uniquement par irradiation à une longueur d'onde λ₂ connue, généralement très supérieure à λ₁.

Ce processus est illustré à la figure 1 dans laquelle les sigles et initiales utilisés ont les significations suivantes :
P = substance active photochrome ; P' : état modifié de P.
T = substance active photothermochrome ; T' : état modifié de T.
T.A = température ambiante.
C_{P} = couleur de P.
C_{T} = couleur de T.

On entend par « couleur » une couleur proprement dite, mais également une nuance. Ainsi, si les couleurs C_{P} et C_{T} sont respectivement bleu et rouge, la couleur perçue sous λ₁ sera violette. Cependant, on peut envisager que les couleurs de C_{P} et C_{T} soit rouge vermillon et rouge foncé, la couleur perçue étant rouge foncé. Cependant, quand la substance photothermochrome redeviendra incolore, la couleur perçue sera rouge vermillon.

L'objectif est d'élever le niveau de sécurité d'une transition de couleurs d'un photochrome simple, qui est de nature binaire, vers un niveau ternaire voir supérieur où le retour à l'état initial passe par une nuance de couleur intermédiaire parfaitement distinguable de l'état initial et de l'état final.

De surcroit, le stimulus qui permet d'obtenir cette couleur intermédiaire est de nature différente (apport d'énergie thermique) de celui qui permet d'obtenir la nuance finale (irradiation sous UV) ainsi que de celui qui permet le retour à l'état initial (irradiation à une longueur d'onde monochromatique dans le spectre visible).

Ainsi, outre le passage d'un système binaire à système ternaire en termes de nuances de couleurs, la réversibilité des changements est contrôlée sur deux niveaux : la vitesse d'obtention de la couleur intermédiaire dépend de la quantité d'énergie thermique apportée et le verrouillage sur cette couleur intermédiaire ne peut être débloqué que sous irradiation à une longueur d'onde monochromatique bien spécifique dans le spectre visible (cela fonctionne aussi avec la lumière solaire).

### a) Substance photochrome :

Selon une variante de l'invention, la substance photochrome appartient à la famille des diaryléthènes et répond à la formule (la) ci-dessous. dans laquelle R₁ et R₂, identiques ou différents, représentent indépendamment l'un de l'autre un radical alkyle substitué ou non par des groupements hétéroatomiques. Les groupements X et Y identiques ou différents, représentent indépendamment l'un de l'autre des hétéroatomes ou des groupements méthylènes substitués ou non par des cycles aromatiques ou des hétéroatomes. Le groupement Z représente un hétéroatome ou un groupement méthylène substitué ou non par des groupements donneurs ou accepteurs d'électrons.

Cette famille de composés est connue pour changer de couleur sous l'action d'une longueur d'onde λ1 précise, se situant entre 200 et 400 nm, suivant la transformation illustrée ci-dessous :

La réaction inverse est connue pour pouvoir s'effectuer par irradiation à une longueur d'onde λ2 généralement supérieure à 500 nm.

Avantageusement, le photochrome de la famille des diaryléthènes répond à la formule (II). dans laquelle le groupement R est un hydrogène ou un halogène, R₁ et R₂, identiques ou différents, représentent indépendamment l'un de l'autre un radical alkyle substitué ou non par des groupements hétéroatomiques, R₃ et R₄, identiques ou différents, représentent indépendamment l'un de l'autre des groupements donneurs ou accepteurs d'électrons. X et Y sont des groupements méthylènes ou des hétéroatomes.

De manière encore plus avantageuse, le photochrome de la famille des diaryléthènes répond à la formule (IIIa).

Ce composé est connu pour changer de couleur selon la transformation ci-dessous.

Selon une autre variante de l'invention, la substance photochrome appartient préférentiellement à la famille des fulgides et répond à la formule générique (IVa). dans laquelle R₁, R₃ et R₄, identiques ou différents, représentent indépendamment l'un de l'autre des radicaux alkyles, cycloalkyles, un cycle aromatique, un cycle hétéroaromatique, substitués ou non par des groupements hétéroatomiques. Le groupement Ar est un cycle aromatique.

Cette famille de composés est connue pour changer de couleur sous l'action d'une longueur d'onde λ₁ précise, se situant entre 200 et 400 nm, suivant la transformation ci-dessous.

La réaction inverse est connue pour pouvoir s'effectuer par irradiation à une longueur d'onde λ₂ généralement supérieure à 500 nm.

Avantageusement, le photochrome de la famille des fulgides répond à la formule (V). dans laquelle R₁. R₃, R₄, R₅ et R₆, identiques ou différents, représentent indépendamment l'un de l'autre des radicaux alkyles, cycloalkyles, un cycle aromatique, un cycle hétéroaromatique, substitués ou non par des groupements hétéroatomiques.

Préférentiellement le photochrome de la famille des fulgides répond à la formule (VIa).

Ce composé est connu pour changer de couleur selon la transformation ci-dessous.

Selon une autre variante de l'invention, la substance photothermochrome appartient avantageusement à la famille des spiropyranes et répond à la formule (VIIa) suivante. dans laquelle R₁, R₂, identiques ou différents, représentent indépendamment l'un de l'autre des groupements donneurs ou accepteurs d'électrons. Les groupements R₃, R₄ et R₅, identiques ou différents, représentent indépendamment l'un de l'autre des radicaux alkyles, cycloalkyles, substitués ou non par des groupements hétéroatomiques. Les groupements X, Y et Z, identiques ou différents, représentent indépendamment l'un de l'autre un hétéroatome ou un groupement méthylène substitué ou non par des radicaux alkyles, cycloalkyles.

Cette famille de composés est connue pour changer de couleur sous l'action d'une longueur d'onde λ₁ précise, se situant entre 200 et 400 nm, suivant la transformation suivante.

La réaction inverse est connue pour pouvoir s'effectuer de manière thermique dans une gamme de température variant autour de la température ambiante dans des délais relativement courts. Elle est accélérée par un apport d'énergie thermique.

Plus particulièrement, le photothermochrome de la famille des spiropyranes peut répondre la formule (VII) suivante. dans laquelle R₁, R₂, identiques ou différents, représentent indépendamment l'un de l'autre des groupements donneurs ou accepteurs d'électrons. Les groupements R₃, R₄, R₅, R₆ et R₇ identiques ou différents, représentent indépendamment l'un de l'autre des radicaux alkyles, cycloalkyles, substitués ou non par des groupements hétéroatomiques.

Plus particulièrement le photothermochrome de la famille des spiropyranes aura la formule (IXa) suivante.

Ce composé est connu pour changer de couleur selon la transformation suivante.

Selon encore une autre variante de l'invention, la substance photothermochrome appartient préférentiellement à la famille des stilbènes et répond à la formule (Xa) suivante. dans laquelle R₁, R₂, R₃, R₄, R₅ et R₆, identiques ou différents, représentent indépendamment l'un de l'autre des radicaux alkyles, cycloalkyles, un cycle aromatique, un cycle hétéroaromatique, substitués ou non par des groupements hétéroatomiques. Le groupement X représente un atome d'azote ou un carbone.

Cette famille de composés est connue pour changer de couleur sous l'action d'une longueur d'onde λ₁ précise, se situant entre 200 et 400 nm, suivant la transformation.

La réaction inverse est connue pour pouvoir s'effectuer de manière thermique dans une gamme de température variant autour de la température ambiante dans des délais relativement courts. Elle est accélérée par un apport d'énergie thermique.

### Il - Utilisation d'une seule et même substance à propriétés photochrome et photothermochrome :

Selon cette variante de l'invention, on fait usage d'une seule substance active possédant à la fois des propriétés de photochromie et de photothermochromie. Par exemple la substance répondant à la formule (XI) possède ces deux propriétés. n étant un entier compris entre 1 et 20.

En référence à la figure 2 annexée, ses changements de couleurs peuvent être résumés comme suit :
- la molécule de départ est incolore, car les groupements spiropyranes sont fermés (incolores) et le groupement central diaryléthène est ouvert (incolore),
- irradiée sous lampe UV (365 nm), les formes spiropyranes s'ouvrent en formes mérocyanines (violet) et le groupe diaryléthène se ferme (bleu),
- à température ambiante, le groupement photothermochrome redevient incolore en une dizaine de minutes, de sorte que la molécule émet dans le bleu,
- enfin, irradiée à nouveau sous une longueur d'onde de 588 nm, le groupement diaryléthène redevient incolore.

### III - Exemple d'application :

Les substances photochromes et thermophotochromes dans le cas où elles sont séparées, mais aussi dans le cas où des fragments présentant ces propriétés se trouvent sur la même molécule, seront par exemple avantageusement incorporés dans une encre, un vernis, imprimables sur un support naturel (papier) ou synthétique (polymères) par toutes les techniques d'impression existantes et notamment celles usuellement utilisées dans le domaine de l'impression fiduciaire (offset, taille-douce, sérigraphie, flexographie, typographie...). La formulation contenant lesdites substances pourra également former une couche dans un assemblage constituant un film de transfert à chaud et être déposée par la même technique.

Plus particulièrement un vernis flexographique dopé à 1% en masse avec les substances évoquées ici sera utilisé pour imprimer la marque ou le signe désiré. Une fois ce signe appliqué sur le document, une lampe UV à 365 nm irradie le signe imprimé, qui change de couleur en quelques secondes. Puis, soit en attendant une relaxation naturelle du thermophotochrome soit en accélérant cette dernière par un apport d'énergie thermique (par exemple avec un appareil tel qu'un sèche-cheveux), l'élément change de couleur et se stabilise sur sa couleur intermédiaire stable. Enfin une irradiation sous une petite lampe mono-spectrale centrée par exemple sur 588 nm permet le retour à l'état initial incolore.

## Revendications

1. Document, notamment fiduciaire, qui comporte en surface une marque de sécurité à perception visuelle variable, **caractérisé par le fait que** ladite marque est constituée d'un matériau qui inclut une partie possédant des propriétés photochromes et une autre partie possédant des propriétés photothermochromes..

2. Document selon la revendication 1, **caractérisé par le fait que** ledit matériau contient une première substance photochrome, ainsi qu'une seconde substance photothermochrome.

3. Document selon la revendication 2, **caractérisé par le fait que** lesdites première et seconde substances sont mélangées au sein dudit matériau.

4. Document selon la revendication 2, **caractérisé par le fait que** lesdites première et seconde substances forment des couches distinctes et superposées au sein dudit matériau.

5. Document selon l'une des revendications 2 à 4, **caractérisé par le fait que** lesdites première et seconde substances présentent les caractéristiques suivantes :
• elles sont, dans un état initial à la lumière du jour, incolores ou colorées ;
• elles adoptent chacune une couleur différente quand elles sont soumises à une lumière de longueur d'onde λ₁, de sorte que la couleur perçue est alors la combinaison desdites couleurs différentes, ces couleurs étant elles-mêmes différentes de celles de l'état initial ;
• ladite deuxième substance revient à son état initial quand elle est soumise à un traitement thermique ;
• ladite première substance revient à son état initial quand elle est soumise à une lumière de longueur d'onde λ₂, λ₂ étant différente de λ₁.

6. Document selon l'une des revendications 2 à 5, **caractérisé par le fait que** ladite première substance répond, à l'état initial incolore, à la formule (la) suivante : et, à l'état coloré, à la formule (Ib) suivante : formules dans lesquelles :
- R₁ et R₂, identiques ou différents, représentent indépendamment l'un de l'autre un radical alkyle substitué ou non par des groupements hétéroatomiques ;
- les groupements X et Y identiques ou différents, représentent indépendamment l'un de l'autre des hétéroatomes ou des groupements méthylènes substitués ou non par des radicaux alkyles, cycloalkyles, des cycles aromatiques, ou des hétéroatomes.;
- le groupement Z représente un hétéroatome ou un groupement méthylène substitué ou non par des groupements donneurs ou accepteurs d'électrons.

7. Document selon la revendication 6, **caractérisé par le fait que** ladite première substance répond, à l'état initial incolore à la formule (II) suivante : dans laquelle :
- le groupement R est un hydrogène ou un halogène ;
- R₁ et R₂, identiques ou différents, représentent indépendamment l'un de l'autre un radical alkyle substitué ou non par des groupements hétéroatomiques ;
- R₃ et R₄, identiques ou différents, représentent indépendamment l'un de l'autre des groupements donneurs ou accepteurs d'électrons ;
- X et Y sont des hétéroatomes ou des groupements méthylènes substitués ou non par des radicaux alkyles, cycloalkyles, des cycles aromatiques, ou des hétéroatomes ;

8. Document selon la revendication 7, **caractérisé par le fait que** ladite première substance répond, à l'état initial incolore à la formule (IIIa) suivante : et, à l'état coloré, à la formule (IIIb) suivante :

9. Document selon l'une des revendications 2 à 5, **caractérisé par le fait que** ladite première substance répond, à l'état initial incolore, à la formule (IVa) suivante : et, à l'état coloré, à la formule (IVb) suivante : formules dans lesquelles R₁, R₃ et R₄, identiques ou différents, représentent indépendamment l'un de l'autre des radicaux alkyles, cycloalkyles, un cycle aromatique, un cycle hétéroaromatique, substitués ou non par des groupements hétéroatomiques.

10. Document selon la revendication 9, **caractérisé par le fait que** ladite première substance répond, à l'état initial incolore, à la formule (V) suivante : dans laquelle R₁, R₃, R₄, R₅ et R₆, identiques ou différents, représentent indépendamment l'un de l'autre des radicaux alkyles, cycloalkyles, un cycle aromatique, un cycle hétéroaromatique, substitués ou non par des groupements hétéroatomiques.

11. Document selon la revendication 10, **caractérisé par le.fait que** ladite première substance répond, à l'état initial incolore, à la formule (VIa) suivante : et, à l'état coloré, à la formule (VIb) suivante :

12. Document selon l'une des revendications 2 à 11, **caractérisé par le fait que** ladite seconde substance répond, à l'état initial incolore, à la formule (VIIa) suivante : et, à l'état coloré, à la formule (VIIb) suivante : formules dans lesquelles :
- R₁, R₂, identiques ou différents, représentent indépendamment l'un de l'autre des groupements donneurs ou accepteurs d'électrons ;
- les groupements R₃, R₄ et R₅, identiques ou différents, représentent indépendamment l'un de l'autre des radicaux alkyles, cycloalkyles, substitués ou non par des groupements hétéroatomiques ;
- les groupements X, Y et Z, identiques ou différents, représentent indépendamment l'un de l'autre un hétéroatome ou un groupement méthylène substitué ou non par des radicaux alkyles, cycloalkyles.

13. Document selon la revendication 12, **caractérisé par le fait que** ladite seconde substance, à l'état initial incolore, répond à la formule (VIII) suivante : dans laquelle :
- R₁, R₂, identiques ou différents, représentent indépendamment l'un de l'autre des groupements donneurs où accepteurs d'électrons ;
- les groupements R₃, R₄, R₅, R₆ et R₇ identiques ou différents, représentent indépendamment l'un de l'autre des radicaux alkyles, cycloalkyles, substitués ou non par des groupements hétéroatomiques.

14. Document selon la revendication 13, **caractérisé par le fait que** ladite seconde substance, à l'état initial incolore, répond à la formule (IXa) suivante : et, à l'état coloré, à la formule (IXb) suivante :

15. Document selon l'une des revendications 2 à 11, **caractérisé par le fait que** ladite seconde substance répond, à l'état initial incolore, aux formules (Xa) et (Xb) suivantes :

16. Document selon la revendication 1, **caractérisé par le fait que** ledit matériau contient une seule et même substance qui possède à la fois des propriétés photochromique et photothermochromique.

17. Document selon la revendication 16, **caractérisé par le fait que** ladite substance répond, à l'état initial incolore, à la formule (XI) suivante : dans laquelle n est un entier compris entre 1 et 20.

## Patentansprüche

1. Dokument, insbesondere Wertdokument, das an der Oberfläche ein Sicherheitszeichen mit variabler visueller Wahrnehmbarkeit umfasst, **dadurch gekennzeichnet, dass** das Zeichen aus einem Material, das einen Anteil, welcher photochrome Eigenschaften aufweist, und einem anderen Anteil, welcher photothermochrome Eigenschaften aufweist, umfasst, gebildet wird.

2. Dokument nach Anspruch 1, **dadurch gekennzeichnet, dass** das Material eine erste photochrome Substanz sowie auch eine zweite photothermochrome Substanz enthält.

3. Dokument nach Anspruch 2, **dadurch gekennzeichnet, dass** die erste und die zweite Substanz innerhalb des Materials vermischt sind.

4. Dokument nach Anspruch 2, **dadurch gekennzeichnet, dass** die erste und die zweite Substanz getrennte und innerhalb des Materials übereinander liegende Schichten bilden.

5. Dokument nach einem der Ansprüche 2 bis 4, **dadurch gekennzeichnet, dass** die erste und die zweite Substanz die folgenden Eigenschaften aufweisen:
• sie sind in einem Ausgangszustand bei Tageslicht farblos oder gefärbt;
• sie nehmen jeweils eine unterschiedliche Farbe an, wenn sie einem Licht einer Wellenlänge λ₁ ausgesetzt werden derart, dass die wahrgenommene Farbe dann die Kombination der unterschiedlichen Farben ist, wobei diese Farben ihrerseits von jenen des Ausgangszustands verschieden sind;
• die zweite Substanz kehrt in ihren Ausgangszustand zurück, wenn sie einer Wärmebehandlung unterzogen wird,
• die erste Substanz kehrt in ihren Ausgangszustand zurück, wenn sie einem Licht einer Wellenlänge λ₂ ausgesetzt wird, wobei λ₂ von λ₁ verschieden ist.

6. Dokument nach einem der Ansprüche 2 bis 5, **dadurch gekennzeichnet, dass** die erste Substanz in dem farblosen Ausgangszustand der folgenden Formel (Ia): und in gefärbtem Zustand der folgenden Formel (Ib) entspricht: in welchen Formeln:
- R₁ und R₂, die gleich oder verschieden sind, unabhängig voneinander für einen durch Heteroatom-Gruppen substituierten oder nicht substituierten Alkylrest stehen;
- die Gruppen X und Y, die gleich oder verschieden sind, unabhängig voneinander für Heteroatome oder Methylengruppen, die durch Alkylreste, Cycloalkylreste, aromatische Zyklen oder Heteroatome substituiert sind oder nicht, stehen;
- die Gruppe Z für ein Heteroatom oder eine Methylengruppe, die durch Elektronendonor- oder -akzeptorgruppen substituiert ist oder nicht, steht.

7. Dokument nach Anspruch 6, **dadurch gekennzeichnet, dass** die erste Substanz im farblosen Ausgangszustand der folgenden Formel (II) entspricht: in welcher:
- die Gruppe R ein Wasserstoff oder ein Halogen ist;
- R₁ und R₂, die gleich oder verschieden sind, unabhängig voneinander für einen durch Heteroatom-Gruppen substituierten oder nicht substituierten Alkylrest stehen;
- R₃ und R₄, die gleich oder verschieden sind, unabhängig voneinander für Elektronendonor- oder -akzeptorgruppen stehen;
- X und Y Heteroatome oder Methylengruppen, die durch Alkylreste, Cycloalkylreste, aromatische Zyklen oder Heteroatome substituiert sind oder nicht, sind.

8. Dokument nach Anspruch 7, **dadurch gekennzeichnet, dass** die erste Substanz im farblosen Ausgangszustand der folgenden Formel (IIIa): und im gefärbten Zustand der folgenden Formel (IIIb) entspricht:

9. Dokument nach einem der Ansprüche 2 bis 5, **dadurch gekennzeichnet, dass** die erste Substanz im farblosen Ausgangszustand der folgenden Formel (IVa): und im gefärbten Zustand der folgenden Formel (IVb) entspricht: in welchen Formeln R₁, R₃ und R₄, die gleich oder verschieden sind, unabhängig voneinander für Alkylreste, Cycloalkylreste, einen aromatischen Zyklus, einen heteroaromatischen Zyklus, die durch Heteroatomgruppen substituiert sind oder nicht, stehen.

10. Dokument nach Anspruch 9, **dadurch gekennzeichnet, dass** die erste Substanz im farblosen Ausgangszustand der folgenden Formel (V) entspricht: in welcher R₁, R₃, R₄, R₅ und R₆, die gleich oder verschieden sind, unabhängig voneinander für Alkylreste, Cycloalkylreste, einen aromatischen Zyklus, einen heteroaromatischen Zyklus, die durch Heteroatom-Gruppen substituiert sind oder nicht, stehen.

11. Dokument nach Anspruch 9, **dadurch gekennzeichnet, dass** die erste Substanz im farblosen Ausgangszustand der folgenden Formel (VIa): und im gefärbten Zustand der folgenden Formel (VIb) entspricht:

12. Dokument nach einem der Ansprüche 2 bis 11, **dadurch gekennzeichnet, dass** die zweite Substanz im farblosen Ausgangszustand der folgenden Formel (VIIa): und im gefärbten Zustand der folgenden Formel (VIIb) entspricht: in welchen Formeln:
- R₁ und R₂, die gleich oder verschieden sind, unabhängig voneinander für Elektronendonor- oder -akzeptorgruppen stehen;
- die Gruppen R₃, R₄ und R₅, die gleich oder verschieden sind, unabhängig voneinander für Alkylreste, Cycloalkylreste, die durch Heteroatom-Gruppen substituiert sind oder nicht, stehen;
- die Gruppen X, Y und Z, die gleich oder verschieden sind, unabhängig voneinander für ein Heteroatom oder eine Methylengruppe, die durch Alkylreste, Cycloalkylreste substituiert ist oder nicht, stehen.

13. Dokument nach Anspruch 12, **dadurch gekennzeichnet, dass** die zweite Substanz im farblosen Ausgangszustand der folgenden Formel (VIII) entspricht: in welcher:
- R₁ und R₂, die gleich oder verschieden sind, unabhängig voneinander für Elektronendonor- oder -akzeptorgruppen stehen;
- die Gruppen R₃, R₄, R₅, R₆ und R₇, die gleich oder verschieden sind, unabhängig voneinander für Alkylreste, Cycloalkylreste, die durch Heteroatom-Gruppen substituiert sind oder nicht, stehen.

14. Dokument nach Anspruch 13, **dadurch gekennzeichnet, dass** die zweite Substanz im farblosen Ausgangszustand der folgenden Formel (IXa): und im gefärbten Zustand der folgenden Formel (IXb) entspricht:

15. Dokument nach einem der Ansprüche 2 bis 11, **dadurch gekennzeichnet, dass** die zweite Substanz im farblosen Ausgangszustand den folgenden Formeln (Xa) und (Xb) entspricht:

16. Dokument nach Anspruch 1, **dadurch gekennzeichnet, dass** das Material eine einzige Substanz enthält, die zugleich photochrome wie auch photothermochrome Eigenschaften aufweist.

17. Dokument nach Anspruch 16, **dadurch gekennzeichnet, dass** die Substanz im farblosen Ausgangszustand der folgenden Formel (XI) entspricht: in welcher n eine ganze Zahl zwischen 1 und 20 eingeschlossen ist.

## Claims

1. A document, notably a trust document, which includes at the surface a variable visually perceptible security mark, **characterized by** the fact that said mark consists of a material which includes a portion having photochromatic properties and another portion having photothermochromatic properties.

2. The document according to claim 1, **characterized by** the fact that said material contains a first photochromatic substance as well as a second photothermochromatic substance.

3. The document according to claim 2, **characterized by** the fact that said first and second substances are mixed within said material.

4. The document according to claim 2, **characterized by** the fact that said first and second substances form distinct and superposed layers within said material.

5. The document according to one of claims 2 to 4, **characterized by** the fact that said first and second substances have the following features:
■ they are, in an initial condition in daylight, colorless or colored;
■ they each adopt a different color when they are subject to light of wavelength λ₁, so that the perceived color is then the combination of said different colors, these colors being themselves different from those of the initial condition;
■ said second substance returns to its initial condition when it is subject to heat treatment;
■ said first substance returns to its initial condition when it is subject to a light of wavelength λ₂, λ₂ being different from λ₁.

6. The document according to one of claims 2 to 5, **characterized by** the fact that said first substance in the initial colorless condition fits the following formula (Ia) : and, in the colored condition, the following formula (Ib): formulae wherein:
- R₁ and R₂, either identical or different, represent independently of each other, an alkyl radical either substituted or not with hetero-atom groups;
- the groups X and Y, either identical or different, represent independently of each other, hetero-atoms or methylene groups either substituted or not with alkyl, cycloalkyl radicals, aromatic rings, or hetero-atoms;
- the group Z represents a hetero-atom or a methylene group either substituted or not with electron donor or acceptor groups.

7. The document according to claim 6, **characterized by** the fact that said first substance in the initial colorless condition fits the following formula (II): wherein:
- the group R is a hydrogen or a halogen;
- R₁ and R₂, either identical or different, represent independently of each other, an alkyl radical either substituted or not with hetero-atom groups;
- R₃ and R₄, either identical or different, represent independently of each other, electron donor or acceptor groups;
- X and Y are hetero-atoms or methylene groups either substituted or not with alkyl, cycloalkyl radicals, aromatic rings, or hetero-atoms.

8. The document according to claim 7, **characterized by** the fact that said first substance in the initial colorless condition fits the following formula (IIIa): and, in the colored condition, the following formula (IIIb):

9. The document according to one of claims 2 to 5, **characterized by** the fact that said first substance in the initial colorless condition fits the following formula (IVa) : and, in the colored condition, the following formula (IVb): formulae in which R₁, R₃ and R₄, either identical or different, represent independently of each other, alkyl, cycloalkyl radicals, an aromatic ring, a heteroaromatic ring, either substituted or not with heteroatom groups.

10. The document according to claim 9, **characterized by** the fact that said first substance in the initial colorless condition fits the following formula (V): wherein R₁, R₃, R₄, R₅ and R₆, either identical or different, represent independently of each other, alkyl, cycloalkyl radicals, an aromatic ring, a heteroaromatic ring, either substituted or not with heteroatom groups.

11. The document according to claim 10, **characterized by** the fact that said first substance in the initial colorless condition fits the following formula (VIa) : and in the colored condition, the following formula (VIb):

12. The document according to one of claims 2 to 11, **characterized by** the fact that said second substance in the initial colorless condition fits the following formula (VIIa): and, in the colored condition, the following formula (VIIb): formulae wherein:
- R₁ and R₂, either identical or different, represent independently of each other, electron donor or acceptor groups;
- the groups R₃, R₄ and R₅, either identical or different, represent independently of each other, alkyl, cycloalkyl radicals, either substituted or not with hetero-atom groups;
- the groups X, Y and Z, either identical or different, represent independently of each other, a hetero-atom or a methylene group, either substituted or not with alkyl, cycloalkyl radicals.

13. The document according to claim 12, **characterized by** the fact that said second substance in the initial colorless condition, fits the following formula (VIII): wherein:
- R₁, R₂, either identical or different, represent independently of each other, electron donor or acceptor groups;
- the groups R₃, R₄, R₅, R₆, and R₇, either identical or different, represent independently of each other, alkyl, cycloalkyl radicals, either substituted or not with hetero-atom groups.

14. The document according to claim 13, **characterized by** the fact that said second substance, in the initial colorless condition fits the following formula (IXa) : and, in the colored condition, the following formula (IXb) :

15. The document according to one of claims 2 to 11, **characterized by** the fact that said second substance in the initial colorless condition fits the following formulae (Xa) and (Xb) :

16. The document according to claim 1, **characterized by** the fact that said material contains a single and same substance which has both photochromatic and photothermochromatic properties.

17. The document according to claim 16, **characterized by** the fact that said substance in the initial colorless condition fits the following formula (XI) : wherein n is an integer comprised between 1 and 20.
